# EUROPÄISCHE PATENTSCHRIFT

(11) **EP 0 223 972 B1**
(45) Veröffentlichungstag und Bekanntmachung des Hinweises auf die Patenterteilung: **27.02.1991**
(21) Anmeldenummer: 86113388.2
(22) Anmeldetag: 29.09.1986
(51) Int. Cl.: B41F 31/04

(54) **Farbkasten für Offset- oder Hochdruckmaschinen**
Inking device for offset or typographical printing machines
Dispositif d'encrage pour machines d'impression offset ou d'impression typographique

(30) Priorität: 28.10.1985 DE 3538256
(43) Veröffentlichungstag der Anmeldung: 03.06.1987
(73) Patentinhaber: Heidelberger Druckmaschinen Aktiengesellschaft, D-69019 Heidelberg (DE)
(72) Erfinder: Rodi, Anton, D-6906 Leimen 3 (DE); Blaser, Peter Theodor, D-6909 Dielheim (DE); Hofheinz, Walter, D-6900 heidelberg (DE)
(74) Vertreter: Stoltenberg, Heinz-Herbert Baldo

(56) Entgegenhaltungen:
- EP-A- 0 022 459
- EP-A- 0 040 287
- CH-A- 383 413
- DE-A- 2 555 993
- DE-B- 2 648 098

## Beschreibung

Die Erfindung betrifft einen Farbkasten für Offset- oder Hochdruckmaschinen mit einer Farbdosiereinrichtung, über die in Achsrichtung der Farbkastenwalze zonenweise der jeweilige Farbspalt einstellbar ist, wobei Dosierelemente der Farbdosiereinrichtung über eine sie abdeckende elastische Folie unter Federdruck an die Farbkastenwalze andrückbar sind und die elastische Folie tangential zur Farbkastenwalze verschiebbar befestigt ist.

Eine elastische Folie mit o.g. Verwendung erfüllt in erster Linie den Zweck, eine Verschmutzung der Farbdosiereinrichtung bzw. deren Stellmechanismen durch die im Farbkasten sich befindende Farbe zu verhindern. Aufgrund ihrer Elastizität vermag sie der jeweiligen Stellung eines Dosierelementes zu folgen und dadurch einen mehr oder weniger großen Spalt zur Farbkastenwalze entstehen zu lassen, so daß die damit dosierte Farbmenge hindurchtreten kann. Da sich indessen die Dosierelemente über die elastische Folie an der sich drehenden Farbkastenwalze abstützen, ist an dieser Abstützstelle die Folie einem gewissen Verschleiß unterworfen. Sie wird an den betreffenden Stellen im Laufe der Zeit abgeschliffen und dadurch dünner, was wiederum insofern Einfluß auf die Farbdosierung hat, als eine gleichbleibende Spaltdicke auf Dauer nicht gewährleistet werden kann. Dies ist aber für die heute bereits allgemein angebotene Fernsteuerung bei Druckmaschinen wünschenswert.

Ein Vorschlag, um die Standzeit einer solchen Folie zu verlängern, ist der DE-OS 29 28 125 zu entnehmen. Dort sind im oberen Bereich des Farbkastens Haltevorrichtungen vorgesehen, an denen die elastische Folie befestigt ist und über die sie mittels manueller Betätigung stufenweise tangential zur Farbkastenwalze verschoben werden kann, so daß nach dem Verschieben ein neuer, nicht abgenutzter Teil der Folienoberfläche an der Farbkastenwalze anliegt.

Damit läßt sich die Standzeit der Folie verlängern und Nebenarbeiten, wie beispielsweise das Wechseln der Folie, fallen nicht mehr so häufig an. Dennoch weist aber auch diese Lösung Nachteile auf, die einer optimalen Farbdosierung im Wege stehen. So hat die stufenweise Verschiebung der Folie stets auch einen steuerungstechnisch zu kompensierenden Stufensprung der Farbspalte von einem stark abgenutzten Bereich zu einem nicht benutzten Bereich zur Folge. Eine gleichmäßige Abnutzung ist also nicht gewährleistet. Außerdem obliegt es in der Praxis meist dem Gutdünken der Bedienperson, in welchen Zeitabständen ein Folienwechsel oder ein Nachstellen der elastischen Folie durchgeführt wird.

Die als Stand der Technik ermittelte DE-A-25 55 993 zeigt keine Folie, die die Farbdosierelemente abdeckt und deren Standzeit verlängert werden soll. Bei der bekannten Ausführung ist demgegenüber ein Leitmesser unterhalb des Farbkastens vorgesehen, über das ein Band geführt wird, um die abtropfende Farbe zu entfernen. Diese bekannte Ausführung ist weder in ihrer Aufgabenstellung, noch in der offenbarten Lösung mit dem Anmeldungsgegenstand vergleichbar. Die DE-A-26 48 098 und die EP-A-0 040 287 zeigen Folien, die Dosierelemente am Farbkasten abdecken, bei denen jedoch keine Maßnahmen getroffen sind, um die Standzeit derselben zu verlängern.

Davon ausgehend ist es die Aufgabe der vorliegenden Erfindung, einen Farbkasten für Offset- oder Hochdruckmaschinen mit einer von einer elastischen Folie abgedeckten Farbdosiereinrichtung zu schaffen, deren Standzeit noch wesentlich verlängert werden kann, und bei der durch eine gleichmäßige, sehr geringe Abnutzung eine gleichbleibende Spaltdicke erreichbar ist, so daß sich Kompensationssteuerungen erübrigen.

Diese Aufgabe wird mit der Ausgestaltung eines Farbkastens gemäß den Merkmalen des Patentanspruchs 1 gelöst.

Der wesentliche Vorteil der beschriebenen Lösung ist, daß für eine fensteuerbare Farbdosiereinrichtung optimale Einstellbedingungen geschaffen sind, die über längere Zeit konstant bleiben. Eine Auswahl besonders vorteilhafter Ausführungsformen ist in der Zeichnung dargestellt. Bei allen gezeigten Lösungsvarianten werden durch die kontinuierliche Bewegung der Folie auch eventuell im Dosierspalt vorhandene Schmutzteilchen entfernt.

Es zeigt:
- Fig. 1: ein Druckwerk einer Offset-Bogenrotationsdruckmaschine mit dem erfindungsgemäßen Farbkasten,
- Fig. 2: eine Farbdosiereinrichtung mit einem an der elastischen Folie angreifenden Stellhebel,
- Fig. 3: eine Ausführungsform ähnlich der nach Fig. 2, jedoch mit größerem Verstellweg und
- Fig. 4: eine Lösungsmöglichkeit zum Erreichen extrem langer Standzeiten der elastischen Folie.

In Fig. 1 ist, der Übersicht halber, ein Druckwerk 1 einer Offset-Bogenrotationsdruckmaschine dargestellt. Über Farbwerk 2 und Feuchtwerk 3 wird die Druckplatte 22 auf einem Plattenzylinder 4 eingefärbt bzw. gefeuchtet, so daß das Druckbild über einen Gummituchzylinder 5 auf einen zwischen diesem und einem dagegen angestellten Gegendruckzylinder 6 hindurchgeführten Papierbogen 7 aufgebracht werden kann.

Da aufgrund des Druckbildes der Bedarf an frischer Druckfarbe, u.a. über die Breite des Papierbogens 7 gesehen, unterschiedlich ist, erfolgt mittels einer Farbdosiereinrichtung 8 eines Farbkastens 9 zonenweise eine entsprechende Dosierung der Farbmenge.

Die Farbdosiereinrichtung besteht im wesentlichen aus einer Anzahl in Farbkastenlängsrichtung nebeneinander angeordneter,jeweils zonenbreiter Druckleisten 10, auf denen am vorderen Ende jeweils ein ebenfalls zonenbreites Dosierelement 11 gelagert ist. Jedes Dosierelement 11 ist mittels eines nicht näher dargestellten Stellmechanismus um seine Längsachse 12 drehbar und weist weiterhin über einen be stimmten Bereich seines Umfanges eine nahezu über die gesamte Zonenbreite reichende exzentrische Aussparung 13 auf. Über noch verbleibende stirnseitige Stützstege 14 stützt sich das Dosierelement 11 an der Farbkastenwalze 15 ab, wobei die Stützkraft sich aus der Federkraft einer auf die Druckleiste 10 einwirkenden Druckfeder 16 ableitet. Sämtliche Druckleisten 10 und Dosierelemente 11 sind von einer über die gesamte Länge des Farbkastens reichenden elastischen Folie 17 abgedeckt. Dadurch wird die Farbdosiereinrichtung 8 vor Verschmutzung durch die im Farbkasten 9 sich befindende Druckfarbe 18 bewahrt. Nähere Einzelheiten zu Art und Weise der Farbdosierung können beispielsweise den deutschen Patentschriften DE-PS 26 48 098 und DE-PS 30 18 784 entnommen werden.

An der Berührungsstelle 19 zwischen den Stützstegen 14 und der sich drehenden Farbkastenwalze 15 findet nun eine gewisse Abnutzung der elastischen Folie 17 statt.

Gemäß der Erfindung ist die elastische Folie 17 im oberen Bereich des Farbkastens an einer Farbkasten-Grundplatte 20 befestigt. An beiden Stirnseiten des Farbkastens 9 ist jeweils ein um eine Drehachse 23 drehbarer Stellhebel 24 vorgesehen und beide Stellhebel 24 über eine Traverse 25 miteinander verbunden. Am unteren Ende eines jeden Stellhebels 24 ist über eine Gelenkverbindung 32 ein Gewindestück 31 angeschlossen, in das eine Gewindestange 27 einer Motor-/Getriebeeinheit 28,29 eingreift. Diese ist am stationären Anlenkpunkt 30 angelenkt. Durch eine extrem große Untersetzung über das Getriebe 29 sowie durch entsprechende Hebelarmverhältnisse ist so eine kontinuierliche Verschiebebewegung (Vorschub) der elastischen Folie 17 tangential zur Farbkastenwalze 15 erreichbar. Das über die Berührungsstelle 19 hinausragende Folienende 21 dient als Vorrat.

In der Ausführungsform gemäß Fig. 3 wird die elastische Folie 17 unmittelbar von der Traverse 25 gehalten bzw. ist an dieser, z.B. durch Kleben oder Klemmen, befestigt, so daß dadurch ein größerer Bewegungsspielraum des Stellhebels 24 und damit ein größerer Verschiebeweg möglich wird.

Fig. 4 zeigt eine weitere Ausführungsform, mit der nunmehr eine extrem lange Standzeit der elastischen Folie 33 möglich ist. Diese ist hierzu im unteren Bereich des Farbkastens 9 auf eine Vorratsrolle 34 aufgewickelt und wird auf eine im oberen Bereich des Farbkastens 9 angeordnete, über dessen gesamte Länge reichende Rolle 35 aufgewickelt. An deren einen Stirnseite ist ein Zahnrad 36 vorstehen, welches mit einem weiteren Zahnrad 37 zusammenarbeitet, dessen Drehbewegung von einer nicht näher dargestellten Motor-/Getriebeeinheit abgeleitet wird. Auch in diesem Falle ist das Getriebe derart gestaltet, daß eine extreme Untersetzung der Motordrehzahl erreicht werden kann, so daß der Vorschub, d.h. die Verschiebebewegung der elastischen Folie 33 auf das entsprechend dem zulässigen Verschleiß notwendige Maß einstellbar ist. Durch unterschiedliche Bemessung der Zahnräder könnte die Größe der Untersetzung zusätzlich beeinflußt werden.

Die Erfindung ist nicht auf die gezeigten Ausführungsformen beschränkt, da es ohne wesentlichen konstruktiven Aufwand denkbar ist, andere Antriebs- und Übertragungsmechanismen an die elastische Folie angreifen zu lassen, um den gewünschten Effekt zu erreichen, wobei die Elastizität der Folie in Bewegungsrichtung derselben auch vermindert sein kann.

Auch ist denkbar, durch entsprechend integrierte oder angeschlossene akustische oder optische Signalgeber, die beispielsweise die Stellung des Stellhebels 24 oder die Dicke des Folienvorrates auf der Vorratsrolle 34 erfassen, dessen herannahendes Ende anzuzeigen, so daß ein rechtzeitiger Austausch vorgenommen werden kann.

### TEILELISTE

1 Druckwerk
2 Farbwerk
3 Feuchtwerk
4 Plattenzylinder
5 Gummituchzylinder
6 Gegendruckzylinder
7 Papierbogen
8 Farbdosiereinrichtung
9 Farbkasten
10 Druckleiste
11 Dosierelement
12 Längsachse
13 Aussparung
14 Stützsteg
15 Farbkastenwalze
16 Druckfeder
17 Elastische Folie
18 Druckfarbe
19 Berührungsstelle
20 Grundplatte
21 Folienende
22 Druckplatte
23 Drehachse
24 Stellhebel
25 Traverse
26
27 Gewindestange
28 Motor
29 Getriebe
30 Anlenkpunkt
31 Gewindestück
32 Gelenkverbindung
33 Elastische Folie
34 Vorratsrolle
35 Rolle
36 Zahnrad
37 Zahnrad

## Patentansprüche

1. Farbkasten für Offset- oder Hochdruckmaschinen mit einer Farbdosiereinrichtung (8), über die in Achsrichtung der Farbkastenwalze (15) zonenweise der jeweilige Farbspalt einstellbar ist, wobei Dosierelemente (11) der Farbdosiereinrichtung (8) über eine sie abdeckende Folie (17) an die Farbkastenwalze (15) andrückbar sind und die Folie (17) tangential zur Farbkastenwalze (15) verschiebbar befestigt ist,
**dadurch gekennzeichnet,**
daß der Halterung (20, 25, 35) der Folie (17, 33) Stellmittel (24, 36, 37) zugeordnet sind, die mit einem motorischen Antrieb (28, 29) gekoppelt sind, über den die Folie (17, 33) mit einem geringen Vorschub kontinuierlich tangential zur Farbkastenwalze bewegbar ist.

2. Farbkasten nach Anspruch 1,
**dadurch gekennzeichnet,**
daß der motorische Antrieb von einer Motor-/Getriebeeinheit (28,29) mit stark untersetzter Abtriebsdrehzahl gebildet wird.

3. Farbkasten nach Anspruch 1,
**dadurch gekennzeichnet**,
daß an beiden Stirnseiten des Farbkastens (9) jeweils ein um eine Drehachse (23) drehbarer Stellhebel (24) vorgesehen ist und beide Stellhebel (24) über eine Traverse (25) miteinander verbunden sind, wobei am unteren Ende eines jeden Stellhebels (24) über eine Gelenkverbindung (32) ein, mit einer Gewindestange (27) einer Motor-/Getriebeeinheit (28,29) zusammenwirkendes Gewindestück (31) vorgesehen ist und die Stellhebel (24) über die Traverse (25) auf die Folie (17) einwirken.

4. Farbkasten nach Anspruch 3,
**dadurch gekennzeichnet**,
daß die Folie (17) im oberen Bereich des Farbkastens (9) an dessen Grundplatte (20) befestigt ist.

5. Farbkasten nach Anspruch 3,
**dadurch gekennzeichnet**,
daß die Folie (17) unmittelbar an der Traverse (25) befestigt ist.

6. Farbkasten nach Anspruch 1,
**dadurch gekennzeichnet**,
daß im unteren Bereich des Farbkastens (9) eine Vorratsrolle (34) und im oberen Bereich des Farbkastens (9) eine über dessen gesamte Länge reichende Rolle (35) zum Aufwickeln der Folie (33) vorgesehen sind, wobei an der Rolle (35) ein Zahnradantrieb (36,37) mit einer daran angeschlossenen Motor-/Getriebeeinheit angreift.

7. Farbkasten nach Anspruch 1,
**dadurch gekennzeichnet**,
daß entsprechend integrierte oder angeschlossene akustische oder optische Signalgeber zum Anzeigen des Endes des Folienvorrates vorgesehen sind.

## Claims

1. Ink fountain for offset or letterpress printing machines having an ink metering device (8) by means of which the respective ink gap is adjustable zonewise in axial direction of an ink fountain roller (15), metering elements (11) of said ink metering device (8) being pressable against said ink fountain roller (15) through the intermediary of a foil (17) covering said metering elements and said foil being fastened so as to be movable tangentially to said ink fountain roller (15),
characterized in
that to a fixture (20, 25, 35) of said foil (17, 33) there are assigned adjusting means (24, 36, 37) which are coupled with a motor drive (28, 29) by means of which said foil (17, 33) is progressively movable tangentially to said ink fountain roller at a small feed rate.

2. Ink fountain according to Claim 1,
characterized in
that said motor drive is formed of a motor/transmission unit (28, 29) having an extremely reduced output speed.

3. Ink fountain according to Claim 1,
characterized in
that each end of an ink fountain (9) is provided with an adjusting lever (24) rotatable about an axis of rotation, (23) and that both adjusting levers (24) are connected with each other by means of a traverse (25), an articulation (32) being provided at the lower end of each of said adjusting levers (24), a threaded piece (31), which cooperates with a threaded rod (27) of a motor/transmission unit (28, 29), acting on said articulation and said adjusting levers (24) acting on said foil (17) by means of said traverse (25).

4. Ink fountain according to Claim 3,
characterized in
that said foil (17) is fastened to a base plate (20) provided in an upper part of said ink fountain (9).

5. Ink fountain according to Claim 3,
characterized in
that said foil (17) is directly fastened to said traverse (25).

6. Ink fountain according to Claim 1,
characterized in
that in a lower part of said ink fountain (9) there is provided a supply reel (34) and in an upper part of said ink fountain (9) there is provided a reel (35) for winding up said foil (33), said reel (35) extending over the entire length of said ink fountain and being provided with a gearwheel drive (36, 37) having a motor/transmission unit connected thereto.

7. Ink fountain according to Claim 1,
characterized in
that acoustic or optical signal transmitters, respectively integrated and connected accordingly, are provided for indicating the end of the foil supply.

## Revendications

1. Dispositif d'encrage pour machines d'impression offset ou d'impression typographique, avec un mécanisme doseur d'encre (8) qui permet de régler par zones la fente d'encrage respective dans le sens axial du cylindre d'encrage (15), des éléments doseurs (11) du mécanisme doseur d'encre (8) pouvant être pressés contre le cylindre d'encrage (15) par l'intermédiaire d'une feuille (17) qui les recouvre, et la feuille (17) étant fixée avec possibilité de déplacement tangentiellement au cylindre d'encrage (15),
**caractérisé** en ce que des moyens de déplacement (24, 36, 37) sont associés au support (20, 25, 35) de la feuille (17, 33), qui sont accouplés à un entraînement motorisé (28, 29) qui permet de déplacer la feuille (17, 33) en continu, avec une faible vitesse d'avance, tangentiellement au cylindre d'encrage.

2. Dispositif d'encrage selon la revendication 1,
**caractérisé** en ce que l'entraînement motorisé est constitué par une unité moteur/transmission (28, 29) à vitesse de sortie fortement démultipliée.

3. Dispositif d'encrage selon la revendication 1,
**caractérisé** en ce qu'un levier de déplacement respectif (24), rotatif autour d'un axe de rotation (23), est prévu sur chacun des deux côtés frontaux du dispositif d'encrage (9), et les deux leviers de déplacement (24) sont mutuellement reliés par l'intermédiaire d'une entretoise (25), un élément fileté (31), coopérant avec une tige filetée (27) d'une unité moteur/transmission (28, 29), étant relié à l'extrémité inférieure de chaque levier (24) par l'intermédiaire d'un joint articulé (32), et les leviers de déplacement (24) agissant par l'intermédiaire de l'entretoise (25) sur la feuille (17).

4. Dispositif d'encrage selon la revendication 3,
**caractérisé** en ce que la feuille (17) est fixée dans la région supérieure du dispositif d'encrage (9) sur la plaque de base (20) du dispositif.

5. Dispositif d'encrage selon la revendication 3,
**caractérisé** en ce que la feuille (17) est directement fixée sur l'entretoise (25).

6. Dispositif d'encrage selon la revendication 1,
**caractérisé** en ce qu'une bobine de réserve d'alimentation (34) est prévue dans la région inférieure du dispositif d'encrage (9) et une bobine (35), destinée à enrouler la feuille (33) et s'étendant sur toute la longueur du dispositif d'encrage (9), est prévue dans la région supérieure de ce dispositif, un entraînement à roues dentées (36, 37), auquel est raccordé une unité moteur/transmission, agissant sur la bobine (35).

7. Dispositif d'encrage selon la revendication 1,
**caractérisé** en ce qu'il est prévu des transmetteurs de signaux optiques ou acoustiques, adéquatement intégrés ou raccordés, qui sont destinés à indiquer la fin de la réserve de feuille.
